# EUROPÄISCHE PATENTSCHRIFT

(11) **EP 0 281 545 B1**
(45) Veröffentlichungstag und Bekanntmachung des Hinweises auf die Patenterteilung: **03.07.1991**
(21) Anmeldenummer: 88890010.7
(22) Anmeldetag: 20.01.1988
(51) Int. Cl.: E04G 21/14

(54) **Anker zum Transportieren und Manipulieren von Schwerlasten**
Anchor for transporting and manipulating heavy loads
Ancrage pour le transport et la manipulation de charges lourdes

(30) Priorität: 04.03.1987 AT 484/87
(43) Veröffentlichungstag der Anmeldung: 07.09.1988
(73) Patentinhaber: Riss Gesellschaft m.b.H., A-2353 Guntramsdorf (AT)
(72) Erfinder: Krecny, Horst, A-1180 Wien (AT)
(74) Vertreter: Collin, Hans, Dipl.-Ing. Dr.

(56) Entgegenhaltungen:
- DE-A- 2 603 805
- DE-A- 3 005 975
- FR-A- 2 054 723
- FR-A- 2 379 672
- US-A- 4 627 198

## Beschreibung

Die Erfindung betrifft einen Anker zum Transportieren und Manipulieren von Schwerlasten, insbesondere Betonfertigteilen, mittels eines Hebezeuges, bestehend aus einem Ankerbolzen und einem Ankerkopf, wobei der Ankerbolzen in seiner Längserstreckung mit einer Verdickung von der ungefähren Form eines zylinders versehen ist, wobei die Achse dieses Zylinders etwa senkrecht zur Anherbolzen-Achse angeordnet und dieser Zylinder in Richtung seiner Achse mit einem vorzugsweise kreisrunden Querloch versehen ist.

Solche Anker werden vielfach verwendet und zwar im Zusammenhang mit Manipulier- und Hebevorrichtungen, wie sie beispielsweise aus der DE-B-2 223 519 bekannt ist.

Ziel der Erfindung ist es, einen solchen Anker dahingehend zu verbessern, daß eine bessere Einleitung der Kräfte in die Schwerlast, insbesondere die Betonfertigteile, erfolgt und daß vor allem eine bessere Aufnahme der Spaltzugkräfte beim Aufstellen und eine Vermeidung von Abplatzungen erreicht wird. Dies ist insbesondere bei dünnen Betonfertigteilen, bei niedriger Betonfestigkeit, bei Leichtbeton sowie bei Leca-, Schlacken- und Schlammbeton od.dgl. wesentlich.

Dies wird bei dem eingangs näher bezeichneten Anker erfindungsgemäß durch den kennzeichnenden Merkmalen erreicht.

Dadurch wird eine bessere räumliche Verteilung des Kraftangriffs durch den Anker im Beton erreicht.

Aus der DE-OS-22 35 553 ist eine Verankerungsvorrichtung für Betonbauteile bekannt, die ein Verbindungselement zur Herstellung der Verbindung mit einer Transporteinrichtung, z.B. einem Hebezeug, und ein Verankerungsorgan zur Verankerung im Betonbauteil besitzt, bei welcher am oberen Ende eines schaftartigen Verbindungsgliedes bzw. Bolzens eine Querbohrung mit durchgestecktem Querstab vorgesehen ist, jedoch dient dieser Querstab zum Unterschied von der vorliegenden Erfindung als Verbindungselement zur Herstellung der Verbindung mit dem Transportzeug somit als Ankerkopf; gemäß einer anderen aus dieser Druckschrift bekannten Ausführungsform ist am unteren Ende des Bolzens ein angeschmiedeter Querstab vorgesehen, der als Ankerfuß dient.

Die Erfindung wird nun an Hand von Ausführungsbeispielen unter Bezugnahme auf die Zeichnungen näher erläutert; in diesen zeigen Fig. 1 eine Ansicht des erfindungsgemäßen Ankers, Fig. 2 eine zu Fig. 1 um 90° verdrehte Ansicht des Ankers, teilweise im Schnitt, Fig. 3 eine Schnittansicht längs der Linie III-III in Fig. 2, Fig. 4 eine Draufsicht auf den Anker in der Stellung gemäß Fig. 2, Fig. 5 eine Schnittansicht längs der Linie V-V in Fig. 1, Fig. 6 einen Schnitt durch einen plattenförmigen Betonfertigteil in der Ebene dessen größter Abmessungen an der Stelle des Ankers, Fig. 7 einen analogen Schnitt längs einer gegenüber Fig. 6 um 90° verdrehten Ebene, Fig. 8 einen Schnitt entsprechend Fig. 7 mit einer anderen Bewehrungseinlage und Fig. 9 einen Schnitt entsprechend der Fig. 6 mit der Bewehrungseinlage gemäß Fig. 8.

In den Fig. 1 bis 9 ist mit 1 der Anker als Ganzes bezeichnet, er besteht aus einem Ankerbolzen 2, einem Ankerkopf 3 zum Angriff einer nicht dargestellten, bekannten Hebevorrichtung und gegebenenfalls einem verbreiterten Ankerfuß 4. Im oberen, d.h. an den Ankerkopf 3 anschließenden Drittel seiner Längserstreckung ist der Ankerbolzen 2 mit einer Verdickung 5 versehen, die ungefähr zylinderförmig ist; die Achse 5′ dieses Zylinders verläuft etwa senkrecht zur Achse 2′ des Ankerbolzens 2 (vgl. Fig. 2). Diese zylinderförmige Verdickung 5 ist mit einem vorzugsweise kreisförmigen Querloch 6 versehen, das in Richtung der Achse 5′ verläuft.

Dieses Querloch 6 dient zur Aufnahme einer Zusatzbewehrung (Betoneisen) 7, 7A wie dies in den Fig. 6 bis 9 beispielsweise dargestellt ist.

Zweckmäßigerweise ist der Durchmesser des die Verdickung 5 bildenden Zylinders etwa doppelt so groß wie der Durchmesser des Ankerbolzens 2 und die Höhe dieses Zylinders entspricht etwa dem Durchmesser des Ankerbolzens 2.

In den Fig. 6 bis 9 sind Einbaubeispiele des erfindungsgemäßen Ankers 1 in einem plattenförmigen Betonfertigteil 9 dargestellt; dabei ragt der obere Teil des Ankerbolzens 2 mit dem Ankerkopf 3 in eine halbkugelförmige Aussparung 8 an einer Stirnseite des Betonfertigteils 9, die zum Angriff des Verbindungskopfes der Hebevorrichtung am Ankerkopf 3 in bekannter Weise vorgesehen ist.

Dabei ist in der Fig. 6 oder 7 der normale Einbaufall des Ankers 1 mit U- bzw. V-förmiger Zusatzbewehrung (Betoneisen) 7, der eine bessere Verteilung der in den Betonteil 9 vom Anker 1 einzuleitenden Kräfte bewirkt bzw. ein Herausziehen des Ankers 1 verhindert, dargestellt. Die Bewehrung 7 ist dabei durch das Querloch 6 im Anker 1 geführt. Mit dem Pfeil 7 ist die auf den Ankerkopf 3 einwirkende Zugkraft angedeutet.

In den Fig. 8 und 9 ist ein spezieller Fall einer Spaltzugbewehrung dargestellt, bei welchem die durch das Querloch 6 im Anker 1 gesteckte Zusatzbewehrung (Betoneisen) 7A ebenfalls U-bzw. V-förmig gebogen ist, wobei aber der Scheitel 7A′ dieses Bewehrungseisens 7A eine Abkröpfung bzw. Abwinkelung aufweist, so daß eine durch die beiden Schenkel 7A˝ des Bewehrungseisens 7A gelegte Ebene im Abstand zum Ankerbolzen 2 und parallel zu diesem verläuft. Das Aufstellen des Betonfertigteils 9 erfolgt zweckmäßig in Richtung des Pfeils A in Fig. 8.

## Patentansprüche

1. Anker zum Transportieren und Manipulieren von Schwerlasten, insbesondere Betonfertigteilen, mittels eines Hebezeugs, bestehend aus einem Ankerbolzen (2) und einem Ankerkopf (3), wobei der Ankerbolzen (2) in seiner Längserstreckung mit einer Verdickung (5) von der ungefähren Form eines Zylinders versehen ist, wobei die Achse (5′) dieses Zylinders etwa senkrecht zur Ankerbolzen-Achse angeordnet und dieser Zylinder in Richtung seiner Achse (5′) mit einem vorzugsweise kreisrunden Querloch (6) versehen ist, dadurch gekennzeichnet, daß der Ankerbolzen (2) einen verbreiterten Ankerfuß (4) aufweist, daß die Verdickung (5) in dem an den Ankerkopf (3) anschließenden Drittel der Längserstreckung des Ankerbolzens (2) angeordnet ist, daß durch das Querloch (6) des Ankerbolzens (2) in an sich bekannter Weise ein Bewehrungseisen (7A) in der Form eines U bzw. V geführt ist und daß der Scheitel (7A') dieses Bewehrungseisens (7A) mit einer Abkröpfung bzw. Abwinkelung versehen ist, so daß eine durch die beiden Schenkel (7A") des U- bzw. V-förmigen Bewehrungseisens (7A) gelegte Ebene im Abstand zum Ankerbolzen (2) und parallel zu diesem verläuft.

## Claims

1. Anchor for transporting and manipulating heavy loads, in particular prefabricated concrete elements, by means of a hoist, consisting of an anchor bolt (2) and an anchor head (3), the anchor bolt (2) being provided with a thickening (5) of the approximate shape of a cylinder in its longitudinal extension, the axis (5′) of said cylinder extending approximately perpendicularly to the axis of the anchor bolt and said cylinder being provided with a preferably circular transverse hole (6) in the direction of its axis (5′), characterized in that the anchor bolt (2) is provided with a widened anchor base (4), that the thickening (5) is arranged in the third of the longitudinal extension of the anchor bolt (2) adjacent the anchor head (3), that a reinforcing iron (7A) in the form of a U or V is passed through the transverse hole (6) of the anchor bolt (2) in a manner known per se and that the apex (7A′) of this reinforcing iron (7A) is provided with a cranked or angled portion so that a plane passing through the two legs (7A˝) of the U- or V-shaped reinforcing iron (7A) extends at a distance and parallel to the anchor bolt (2).

## Revendications

1. Ancre pour le transport et la manipulation des poids lourds, en particulier les pièces préfabriquées en béton, au moyen d'un engin de levage, comportant un boulon d'ancrage (2) et une tête d'ancre (3), le boulon d'ancrage (2) étant pourvu d'un épaissement (5) de la forme approximative d'un cylindre dans son étendue longitudinale, l'axe (5′) dudit cylindre s'étendant sensiblement perpendiculaire sur l'axe du boulon d'ancrage et ledit cylindre étant pourvu dans la direction de son axe (5′) d'un trou transversal (6) de préférence circulaire, caractérisé en ce que le boulon d'ancrage (2) est pourvu d'une base d'ancre (4) élargie, que l'épaissement (5) est disposé dans le tiers de l'étendue longitudinale du boulon d'ancrage (2) adjacent à la tête d'ancre (3), qu'un acier d'armatures (7A) en forme d'un U ou V est amené de manière connue en soi à travers le trou transversal (6) du boulon d'ancrage (2) et que le sommet (7A′) dudit acier d'armatures (7A) est pourvu d'une coudure ou d'un angle de manière qu'un plan passant par les deux ailes (7A˝) de l'acier d'armatures (7A) en U ou en V s'étend écarté du boulon d'ancrage (2) et parallèle à ce dernier.
